# EUROPÄISCHE PATENTSCHRIFT

(11) **EP 0 278 031 B1**
(45) Veröffentlichungstag und Bekanntmachung des Hinweises auf die Patenterteilung: **09.05.1990**
(21) Anmeldenummer: 87101840.4
(22) Anmeldetag: 10.02.1987
(51) Int. Cl.: A43B 13/18

(54) **Polstersohle für Sport- und Bequem-Schuhe**
Resilient sole for sports and leasure shoes
Semelle élastique pour chaussures de sport et de relaxation

(43) Veröffentlichungstag der Anmeldung: 17.08.1988
(73) Patentinhaber: Funck, Herbert, Dr.-Ing., D-8032 Gräfelfing-Lochham (DE)
(72) Erfinder: Funck, Herbert, Dr.-Ing., D-8032 Gräfelfing-Lochham (DE)
(74) Vertreter: Beetz & Partner Patentanwälte

(56) Entgegenhaltungen:
- DE-U- 7 032 274
- FR-A- 2 309 170
- US-A- 2 150 057
- US-A- 2 725 645
- US-A- 4 133 118

## Beschreibung

Die Erfindung betrifft eine Polstersohle für Sport- und Bequem-Schuhe mit durchgehender weich-flexibler Brandsohle, bestehend aus einer durchgehenden Sohlenschale mit einem nach innen vorstehenden umlaufenden Kleberand und mit vertikalen Stegen im erhöhten Fersen- und Gelenkbereich sowie aus einer im Hohlraum der Sohlenschale angeordneten weichelastischen Polstereinlage, die mit ihrem verjüngten Rand unter den Kleberand der Sohlenschale greift, wie er aus der US-A 2 725 645 bekannt ist.

Bestimmte Sportschuharten, z. B. Jogging-Schuhe, weisen angeschäumte relativ dicke Laufsohlen aus PUR-Schaum und mit den Oberschuhen nach Califomia- oder Mokassin-Machart vemähte weich-flexible Brandsohlen auf. Aufgrund der preiswerten Herstellung und einfachen Verarbeitung dieses Schuhwerks wird vielfach versucht, diese neuen Macharten auch zur Herstellung von sportlichen Straßen- und Bequem-Schuhen einzusetzen. Bei derartⁱgem Schuhwerk ist jedoch das Anschäumen der Laufsohlen problematisch, weil die Schuhformen modebedingt in relativ kurzen Zeitabständen wechseln und für jede dieser neuen Schuhformen ein gesondertes Formwerkzeug für das Anschäumen der Laufsohle erforderlich ist. Aus diesem Grunde werden für normales Schuhwerk nach wie vor gesondert hergestellte Formsohlen bevorzugt.

Die Verwendung von weichen und flexiblen Brandsohlen verlangt zwangsläufig durchgehende Langkeilsohlen, deren Dicke im Gelenkbereich zur Ferse her allmählich zunimmt. Derartige Laufsohlen bestehen bisher durchgehend aus einem PUR-Schaum, dessen Dichte zur Erzielung einer ausreichend langen Tragfähigkeit mindestens auf 0,5 eingestellt sein muß Diese Formsohlen sind jedoch relativ hart und beeinträchtigen den Tragekomfort des betreffenden Schuhs. Eine herstellungstechnisch aufwendigere Formsohle für derartiges Schuhwerk mit verbessertem Tragekomfort und geringerem Gewicht besteht aus einer äußeren Sohlenschale aus einem mechanisch festeren PUR-Schaumsystem, in die ein durchgehendes oberes Polsterteil aus einem weicheren PUR-Leichtschaum eingeschäumt ist. Hinsichtlich Flexibilität, Gewicht und Tragekomfort erfüllen diese Formsohlen alle Anforderungen der Verbraucher, sie sind jedoch relativ aufwendig herzustellen und dementsprechend teuer.

Die preiswertesten Formsohlen werden zur Zeit im Spritzgußverfahren aus thermoplastischem Kunststoff oder Kautschuk hergestellt. Zur Gewichtsverminderung und zur Erzielung einer gewissen elastischen Abstützung des Trägerfußes weisen diese Sohlen im verdickten Fersen- und Gelenkbereich einen Hohlraum auf, in dem an den Sohlenrändem und am Sohlenboden angeformte vertikale Stege gitterförmig angeordnet sind. Für Oberschuhe mit weich-flexibler Brandsohle sind diese Formsohlen jedoch völlig ungeeignet, da sich die relativ harten vertikalen Stege durch die weich-flexible Brandsohle hindurch in den Trägerfuß eindrücken würden.

Aufgabe der Erfindung ist es, eine Polstersohle für weiches komfortables Schuhwerk mit weich-flexibler Brandsohle zu schaffen, die hervorragende Polstereigenschaften über die gesamte Sohlenfläche besitzt und kostengünstig hergestellt werden kann.

Diese Aufgabe wird erfindungsgemäß dadurch gelöst, daß im Fersen- und Gelenkbereich eine dünne und feste Schicht aus z. B. Leder, Lederfaserstoff, Hartpappe oder Kunststoff unter der sich bis in den Fersenbereich durchgehend erstreckenden Polstereinlage angeordnet ist, die auf den Oberkanten der entsprechend verkürzten Stege aufliegt und sich mit ihrer Vorderkante an einem an der Sohlenschale innen angeformten Widerlager bündig abstützt.

Die erfindungsgemäße Polstersohle läßt sich auf einfache Weise und somit preiswert herstellen und weist an ihrer Oberseite eine durchgehende Polsterschicht aus Leichtschaum auf. Die Sohle ist ausreichend flexibel, so daß sie auch an weichen und besonders tragfreundlichen Oberschuhen mit ausreichender Dauerfestigkeit der Klebeverbindung angewandt werden kann. Von besonderer Bedeutung ist die sichere und rutschfeste Fixierung der festen Stützschicht in der Schalensohle. Da die gesamte Formsohle auch im Gelenk- und Fersenbereich beim Laufen zumindest in gewissem Maße verformt wird, muß die relativ feste Tragschicht so in der Sohlenschale festgelegt und gehaltert sein, daß gewisse Eigenbewegungen zwischen bestimmten Bereichen der Sohlenschale und der festen Schicht möglich sind, ohne daß diese Schicht jedoch aus ihrem vorbestimmten Sitz herausbewegt wird. Eine zu feste unbewegliche Fixierung dieser festen Trag- bzw. Stützschicht innerhalb der Sohlenschale kann u. U. zu Brüchen dieser Schicht führen.

Eine besonders zweckmäßige Festlegung dieser festen Trag- und Stützschicht im Gelenk- und Fersenteil der Sohle zeichnet sich dadurch aus, daß sie mit ihren seitlichen und hinteren Außenkanten am senkrechten Rand der Sohlenschale anliegt und sich mit dieser Randkante auf einem am Sohlenrand angeformten nach innen weisenden Ansatz abstützt.

Die feste Schicht kann auch an der Unterseite der durchgehenden Polstereinlage angeklebt sein, was ihren Einbau in die Sohlenschale vereinfacht und u. U. ihre sichere Festlegung verbessert.

Im folgenden wird ein Ausführungsbeispiel der Erfindung anhand der Zeichnung im einzelnen beschrieben. Es zeigen:
Fig. 1 eine Polstersohle im Längsschnitt A-B;
Fig 2 die Sohlenschale der Polstersohle nach Fig. 1 in Draufsicht.

Die dargestellte Polstersohle weist eine im Spritzguß aus einem thermoplastischen Kunststoff oder Kautschuk herge stellte Sohlenschale 1 auf, die in ihrem vorderen Teil 2 eine verringerte Wandstärke und eine glatte Oberfläche besitzt. Die obere Randkante 3 erstreckt sich durchgehend und ggf. mit veränderlicher Höhe über den gesamten Sohlenumfang und begrenzt seitlich einen schalenförmigen Raum, in den der mit einer weich-flexiblen Brandsohle versehene Oberschuh eingesetzt wird. Diese obere Randkante 3 der Sohle geht einstückig in einen keilförmig nach innen vorspringenden lippenförmigen Ansatz 5 aus dem relativ festen zähen Material der Sohlenschale über, der eine obere glatte Auflage- und Stützfläche für den in den Raum 4 eingesetzten Oberschuh bildet. Dieser keilförmige Ansatz 5 erstreckt sich an beiden Seiten der Sohlenschale mit gleichbleibender Breite bis zum Gelenkbereich und geht in diesen in einen schmaleren schräg hinterschnittenen stegförmigen Ansatz 6 über, der im Gelenkbereich und im Fersenbereich von den aufrechten Rändern der Sohlenschale 1 nach innen vorspringt, wi dies im rechten Teil der Fig. 1 sowie in Fig 2 dargestellt ist. Im Gelenk- und Fersenbereich der Laufsohle weist die Sohlenschale 1 mehrere Querrippen 7 und eine diese miteinander verbindende Längsrippe 8 auf. Auf den oberen Endkanten dieser Querrippen 7, 8 liegt eine dünne Schicht 9 aus einem relativ druckfesten Material, wie Hartpappe, Lederfaserstoff, Kunststoff oder Leder, auf, die sich mit ihrer Vorderkante 10 an der schrägen Rückfläche eines an der Laufsohle 2 im Gelenkbereich angeformten Ansatzes 11 abstützt. Die Seitenränder und der rückwärtige Rand dieser festen Schicht liegen auf einem Absatz 12 auf, der mit einem gewissen Zwischenabstand zum oberen hinterschnittenen Ansatz 6 innen an den Seiten-und Rückwandungen der Sohlenschale angeformt ist und eine ebene Stützfläche aufweist.

Wie aus Fig. 2 ersichtlich, erstreckt sich dieser Stützansatz 12 für die feste Schicht von einem Ende des ein Widerlager bildenden stegförmigen Ansatzes 11 über den gesamten hinteren Teil der Sohlenschale 1 bis zum anderen Ende dieses Widerlagers 11. Der vertikale Abstand A zwischen den beiden Ansätzen 6 und 12 entspricht der Dicke der festen Schicht 9, die mit ihrer äußeren Randkante direkt an der vertikalen Innenfläche des Sohlenrandes anliegt. Die Höhe der Stege 6, 7 und des Widerlagers 11 ist so gewählt, daß - wie in Fig. 1 gezeigt - die Oberfläche der festen Schicht 9 ohne Absatz in die Oberfläche der vorderen Laufsohle 2 übergeht und die feste Schicht 9 im Fersen- und Gelenkbereich der Laufsohle unverschiebbar auf den Oberkanten der Stege 7, 8 aufliegt. Auf dieser durchgehenden geschwungenen Oberfläche ist eine durchgehende Polstereinlage 13 aus einem Leichtschaum angeordnet, die als besonderes Formteil vorgefertigt wurde.

Wie in Fig. 1 dargestellt, sind die Ränder 14, 15 dieser Polstereinlage nach unten verjüngt ausgebildet und im vorderen Teil der Schuhsohle in den Freiraum zwischen der breiteren Stützlippe 5 und der Laufsohlenoberfläche eingepaßt. Im Gelenk- und Fersenbereich der Formsohle untergreift der verjüngte Rand 15 den oberen Ansatz 6 der Sohlenschale 1. Die Dicke dieser Polstereinlage 13 ist im vorderen Sohlenteil größer als im Gelenk- bzw. Fersenbereich und beim dargestellten Ausführungsbeispiel so gewählt, daß Absätze zwischen den oberen glatten Flächen der Ansätze 5, 6 und der Oberfläche der Polstereinlage 13 vermieden werden. Da bei der neuen Polstersohle im Fersen- und Gelenkbereich durch die unter der Schichteinlage angeordneten Stege aus elastischem Sohlenmaterial ein Federelement zusätzlich zur weichelastischen Polstereinlage entsteht, kann es zur Stabilisierung dieser Federwirkung im Absatzbereich zweckmäßig sein, die Dicke B der Polsterschicht im Fersenbereich kleiner als in der Ballenpartie zu wählen, wie dies bei dem dargestellten Ausführungsbeispiel vorgesehen und durch die gegensinnigen Pfeile angedeutet ist.

Die Erfindung ist nicht auf die dargestellten Ausführungsbeispiele beschränkt. So kann beispielsweise die feste Schicht 11 auch kürzer ausgebildet sein und sich mit ihrem vorderen Ende an einem verstärkten und entsprechend erhöhten Quersteg 7 abstützen, wenn für den jeweiligen Schuh eine größere Verformbarkeit im Gelenkbereich gewünscht wird.

## Patentansprüche

1. Polstersohle für weiche Sport- und Bequem-Schuhe mit durchgehender weicher Brandsohle, bestehend
aus einer durchgehenden Sohlenschale (1) mit einem nach innen vorstehenden umlaufenden Kleberand und mit vertikalen Stegen (7, 8) im erhöhten Fersen-und Gelenkbereich sowie
aus einer im Hohlraum der Sohlenschale angeordneten weichelastischen Polstereinlage (13), die einen verjüngten Rand aufweist und vom Kleberand der Sohlenschale gehalten ist,
dadurch gekennzeichnet,
daß im Fersen- und Gelenkbereich eine dünne und feste Schicht (9) (aus z. B. Leder, Lederfaserstoff, Hartpappe oder Kunststoff) unter der sich durchgehend vom vorderen Sohlenende bis in den Fersenbereich erstreckenden Polstereinlage (13) angeordnet ist, wobei diese druckfeste Schicht auf den Oberkanten der entsprechend verkürzten Stege (7, 8) der Sohlenschale (1) aufliegt und sich mit ihrer Vorderkante an einem an der Lauffläche der Sohlenschale innen angeformten Widerlager (11) bündig abstützt.

2. Polstersohle nach Anspruch 1, dadurch gekennzeichnet, daß der Kleberand (5) der Sohlenschale (1) im vorderen Sohlenteil breiter als im Fersen- und Gelenkbereich ist und daß die Dicke der weichelastischen Polsterschicht (13) im vorderen Sohlenteil größer als im Fersen- und Gelenkbereich ist.

3. Polstersohle nach Anspruch 1 oder 2, dadurch gekennzeichnet, daß die feste Schicht (9) mit ihrer Randkante am senkrechten Sohlenrand anliegt und sich mit ihrem Rand auf einem an der Sohlenwand angeformten inneren Ansatz (12) abstützt.

4. Polstersohle nach einem der Ansprüche 1 bis 3, dadurch gekennzeichnet, daß die feste Schicht (9) mit der Polstereinlage (13) verklebt ist.

## Claims

1. A cushioned sole for soft sports and casual shoes with a continuous soft insole, the cushioned sole comprising a continuous shell (1) with an inwardly projecting peripheral adhesive edge and with vertical webs (7, 8) in the raised heel and waist region, and also comprising a soft resilient cushion insert (13) disposed in the cavity of the shell and having a tapering edge and being held by the adhesive edge of the shell, characterised in that e thin rigid layer (9) (e.g. of leather, leather fibre, fibreboard or plastics) is disposed in the heel and waist region under the cushioned insert (13), which extends continuously from the front end of the sole to the heel region, and the layer, which is pressure-resistant, rests on the upper edges of the correspondingly shortened webs (7, 8) of the sole shell (1) and its front edge is flush with and bears against an internal abutment (11) integrally formed on the tread of the sole shell.

2. A cushioned sole according to claim 1, characterised in that the adhesive edge (5) of the sole shell (1) is wider in the front part of the sole than in the heel and waist region and the thickness of the soft resilient cushioned layer (13) is greater in the front part of the sole than in the heel and waist region.

3. A cushioned sole according to claim 1 or 2, characterised in that the edge of the rigid layer (9) abuts the vertical edge of the sole and the edge of the rigid layer rests on an internal projection (12) integrally formed on the sole wall.

4, A cushioned sole according to any of claims 1 to 3, characterised in that the rigid layer (9) is stuck to the cushioned insert (13).

## Revendications

1. Semelle élastique pour chaussures de sport et de relaxation avec une semelle intérieure continue souple, qui consiste en une enveloppe de semelle (1) continue avec un rebord de collage périphérique qui fait saillie vers l'intérieur et avec des nervures (7, 8) verticales dans la zone surélevée du talon et de l'articulation, ainsi qu'en une doublure de rembourrage (13) souple et élastique disposée dans la cavité de l'enveloppe de semelle, qui présente un rebord aminci et qui est maintenue par le rebord de collage de l'enveloppe de semelle, caractérisée en ce qu'une couche (9) mince et ferme (par exemple en cuir, en fibres de cuir, en carton dur ou en matière plastique) est disposée dans la zone du talon et de l'articulation sous la doublure de rembourrage (13) qui s'étend de façon continue depuis l'extrémité avant de la semelle jusque dans la zone du talon, cette couche résistante à la pression reposant sur les bords supérieurs des nervures (7, 8) raccourcies de façon correspondante de l'enveloppe de semelle (1) et s'appuyant de façon affleurée au niveau de son arête avant sur une butée (11) formée à l'intérieur sur la surface d'usure de l'enveloppe de semelle.

2. Semelle élastique selon la revendication 1, caractérisée en ce que le rebord de collage (5) de l'enveloppe de semelle (1) est plus large dans la partie avant de la semelle que dans la zone du talon et de l'articulation, et que l'epaisseur de la couche de rembourrage (13) souple et élastique est plus grande dans la partie avant de la semelle que dans la zone du talon et de l'articulation.

3. Semelle élastique selon la revendication 1 ou 2, caractérisée en ce que la couche ferme (9) repose par son arête périphérique sur le bord vertical de la semelle et s'appuie par son bord sur une saillie (12) interne formée sur la paroi de la semelle.

4. Semelle élastique selon l'une des revendications 1 à 3, caractérisée en ce que la couche ferme (9) est collée avec la doublure de rembourrage (13).
